# EUROPÄISCHE PATENTSCHRIFT

(11) **EP 1 089 380 B1**
(45) Veröffentlichungstag und Bekanntmachung des Hinweises auf die Patenterteilung: **27.08.2003**
(21) Anmeldenummer: 00118820.0
(22) Anmeldetag: 31.08.2000
(51) Int. Cl.: H01R 9/03

(54) **Kabelabzweigklemme**
Cable tapping clamp
Borne de dérivation pour câble

(30) Priorität: 30.09.1999 DE 19946885
(43) Veröffentlichungstag der Anmeldung: 04.04.2001
(73) Patentinhaber: Karusseit, Arne, 14974 Genshagen (DE)
(72) Erfinder: Karusseit, Arne, 14974 Genshagen (DE)
(74) Vertreter: Patentanwälte Hauck, Graalfs, Wehnert, Döring, Siemons, Schildberg

(56) Entgegenhaltungen:
- EP-A- 0 599 346
- EP-A- 0 923 160
- DE-A- 4 203 022
- FR-A- 2 487 134

## Beschreibung

Die Erfindung bezieht sich auf eine Kabelabzweigklemme zum Verbinden eines mehradrigen Hauptkabels mit einem Abzweigkabel.

Kabelabzweigklemmen, die bisweilen auch als Kabelabzweigklemmringe bezeichnet werden, dienen der Verbindung eines mehradrigen Hauptkabels mit einem Abzweigkabel, das dieselbe Anzahl Adern wie das Hauptkabel (meist vier Adern) aufweisen kann. Kabelabzweigklemmen werden zumeist unterirdisch verlegt und zur Abkapselung gegenüber der Umgebung in ein Muffengehäuse eingebaut, das häufig mit einem isolierenden Material ausgegossen wird.

Es sind bereits Kabelabzweigklemmen bekannt, die zwei Klemmringhälften aufweisen, die um das Hauptkabel gelegt werden. Die Klemmringhälften können mittels zweier Klemmschrauben zusammengezogen werden. Dabei dringen Schneiden in die Isolierungen und die Adern des Hauptkabels ein. Die Schneiden sind an Kontaktblöcken angeordnet, die der Aufnahme der Enden der Adern eines Abzweigkabels dienen. Der Kontakt mit dem Abzweigkabel wird durch Anziehen von Kontakt- oder Frässchrauben in den Kontaktblöcken sichergestellt, die sich durch die Isolierungen in die Adern einschneiden. Solche Kabelabzweigklemmen sind beispielsweise aus der DE 44 05 964 C1 und der DE 32 46 878 C2 bekannt.

Aus der DE 196 15 951 C1 ist eine mehrphasige Klemmvorrichtung zum Verbinden der Leiter eines Hauptkabels mit den Leitern eines Abzweigkabels mit Klemmen bekannt, die Kontaktstücke aufweist, die mit Schrauben zusammengehalten sind und zwischen denen die Leiter des Hauptkabels und die Leiter des Abzweigkabels eingeklemmt sind. Die Kontaktstücke für jeweils zwei Phasen liegen in einer zur Kabelachse rechtwinkligen Ebene. Für jeweils ein Paar von Leitern des Hauptkabels und ein Paar von Leitern des Abzweigkabels ist ein Paar von Kontaktstücken vorgesehen, zwischen denen sich ein Zahnkeil aus Isoliermaterial als Gegenlager für die jeweiligen Leiter befindet. Die Schraube zum Zusammenhalten des Paares von Kontaktstücken ist mit Druckstücken in den Kontaktstücken gelagert und isoliert.

Bei sämtlichen vorgenannten Kabelabzweigklemmen ist die Montage aufwendig, da stets eine Mehrzahl Schrauben angezogen werden muß. Dies ist insbesondere nachteilig, wenn in einer Erdgrube gearbeitet werden muß und wenn ein Arbeiten unter Spannung erforderlich ist.

Aus der DE 42 40 001 A1 ist eine mehrphasige Abzweigklemme bekannt, die einen das Kabel umgreifenden, geteilten Klemmenkörper hat, dessen Teile zusammenspannbar sind und in dem isoliert voneinander Hauptkontakte mit Zähnen zum Durchdringen der Isolation von Phasenleitern angeordnet sind. In den Klemmenkörper sind Klemmteile eingesetzt, die den Hauptkontakten zugeordnet sind und dem Anschluß von Abzweigleitern dienen, wobei erste und zweite Gehäusehälften vorgesehen sind. Eine einzige Durchgangsschraube dient als Betätigungsorgan, geht durch die Klemmteile hindurch und ist von der einen Gehäusehälfte in die andere Gehäusehälfte einschraubbar. Zwischen der Durchgangsschraube und den Klemmteilen sind Mitnehmer vorgegebener Drehmomentbelastbarkeit vorgesehen. Beim Anziehen der Durchgangsschraube werden zunächst die Paare von Klemmenteilen unter Kontaktierung der Abzweigleiter angezogen und erst danach die Gehäusehälften von der Durchgangsschraube unter Kontaktierung der Phasenleiter gegeneinander festgezogen. Diese Kabelabzweigklemme ermöglicht zwar, sämtliche Kontakte durch Anziehen nur einer Schraube zu erstellen, hat jedoch einen sehr komplexen Aufbau, der auch die Anwendung erschwert.

Die DE 42 03 022 A welche als nächstliegender Stand der Technik angesehen und offenbart eine Kabelabzweigklemme zum Verbinden eines mehradrigen Hauptkabels mit einem Abzweigkabel. Die Kabelabzweigklemme hat einen ersten Trennsteg, der in einer Ebene zwischen vier Adern des Hauptkabels einbringbar ist, so daß beidseits des Trennsteges die gleiche Anzahl Adern angeordnet ist. Ferner hat sie eine elektrisch leitfähige Kontaktzone an der Innenseite zweier Schwenkarme, die Zähne aufweist, um beim Schwenken der Schwenkarme zum ersten Trennsteg hin eine zwischen der Kontaktzone und dem ersten Trennsteg angeordnete Ader eines Hauptkabels einzuklemmen und mit den Zähnen in die Isolierung und den Leiter der Ader einzudringen. Des weiteren hat sie eine elektrische Verbindung zwischen der genannten Kontaktzone und einer weiteren Kontaktzone jedes Schwenkarmes. Sie hat ferner eine Spanneinrichtung mit einem Außengewinde und einem ein dazu passendes Innengewinde aufweisenden Gewindeelement, welche eine Durchbohrung durchsetzt und auf zwei Druckstücke einwirkt, die sich auf verschiedenen Seiten des ersten Trennsteges befinden und von denen jedes von außen gegen die beiden Schwenkarme spannbar ist, um durch Betätigen der Spanneinrichtung beide Schwenkarme zu dem ersten Trennsteg hin zu schwenken.

Davon ausgehend liegt der Erfindung die Aufgabe zugrunde, eine Kabelabzweigklemme zu schaffen, welche aus nur wenigen Einzelteilen besteht und sich einfach an einem Hauptkabel und einem Abzweigkabel montieren läßt.

Die Aufgabe wird durch eine Kabelabzweigklemme mit den Merkmalen des Anspruches 1 gelöst. Vorteilhafte Ausgestaltungen der Kabelabzweigklemme sind in den Unteransprüchen angegeben.

Die erfindungsgemäße Kabelabzweigklemme zum Verbinden eines mehradrigen Hauptkabels mit einem Abzweigkabel hat
- mindestens einen ersten Trennsteg, der zwischen vier Adern des Hauptkabels einbringbar ist, so daß beidseits des Trennsteges die gleiche Anzahl Adern angeordnet ist,
- zwei Lagerteile, die an verschiedenen Enden des ersten Trennsteges fixiert oder fixierbar sind, so daß sie auf entgegengesetzten Seiten des Hauptkabels positionierbar sind,
- ein Paar Schwenkarme an jedem Lagerteil, wobei die Schwenkarme jedes Paars einenends schwenkbar am Lagerteil auf verschiedenen Seiten des ersten Trennsteges gelagert sind, so daß sämtliche Schwenkarme zu dem ersten Trennsteg hin schwenkbar sind, wobei die freien Enden jeweils zweier Schwenkarme, die an verschiedenen Lagerteilen gelagert sind und sich auf derselben Seite des ersten Trennsteges befinden, benachbart sind,
- eine elektrisch leitfähige erste Kontaktzone an der Innenseite der Schwenkarme, die mindestens einen Zahn aufweist, um beim Schwenken des Schwenkarmes zum ersten Trennabschnitt hin eine zwischen der ersten Kontaktzone und dem ersten Trennsteg oder dem Schwenkarm angeordnete Ader eines Abzweigkabels einzuklemmen und dem Zahn in die Isolierung und/oder den Leiter der Ader einzudringen,
- eine elektrisch leitfähige zweite Kontaktzone an der Innenseite der Schwenkarme, die mindestens einen Zahn aufweist, um beim Schwenken des Schwenkarmes zum ersten Trennsteg hin eine zwischen der zweiten Kontaktzone und dem ersten Trennsteg angeordnete Ader eines Hauptkabels einzuklemmen und mit dem Zahn in die Isolierung und/oder den Leiter der Ader einzudringen,
- eine elektrische Verbindung zwischen der ersten Kontaktzone und der zweiten Kontaktzone jedes Schwenkarmes,
- einen zweiten Trennsteg, der quer zu dem ersten Trennsteg zwischen vier Adern des Hauptkabels einbringbar ist, so daß sich auf beiden Seiten des zweiten Trennsteges die gleiche Anzahl Adern befindet, und der eine in derselben Richtung verlaufende Durchbohrung aufweist, und
- eine Spanneinrichtung mit mindestens einem ein Außengewinde und mindestens einem, ein dazu passendes Innengewinde aufweisenden Gewindeelement, welche die Durchbohrung durchsetzt und auf zwei Druckstücke einwirkt, die sich auf verschiedenen Seiten des ersten Trennsteges befinden und von denen jedes von außen gegen die benachbarten freien Enden zweier Schwenkarme spannbar ist, um durch Betätigen der Spanneinrichtung sämtliche Schwenkarme zu dem ersten Trennsteg hinzuschwenken und dabei die Adern eines Abzweigkabels und eines Hauptkabels einzuklemmen und deren Leiter zu kontaktieren.

Diese Kabelabzweigklemme besteht aus nur wenigen, verhältnismäßig einfach herstellbaren Einzelteilen und läßt sich verhältnismäßig einfach an einem Hauptkabel und einem Abzweigkabel montieren. Zum Fixieren und Kontaktieren der Kabelabzweigklemme muß lediglich die Spanneinrichtung (z. B. durch Drehen einer Schraube) betätigt werden. Dabei werden nämlich sämtliche Schwenkarme zu den ersten Trennstegen hingeschwenkt, wobei die dazwischen angeordneten Adern des Hauptkabels und Nebenkabels eingeklemmt, von den Zähnen an den Isolierungen durchschnitten und/oder an den Leitern kontaktiert werden. Dafür können die Zähne insbesondere Schneiden oder Spitzen aufweisen bzw. als Schneiden oder Spitzen ausgeführt sein. Bei geeigneter Ausführung kann die Spanneinrichtung von der Oberseite der Kabelabzweigklemme aus betätigt werden, was das Arbeiten in einer Grube erleichtert. Auch begünstigt die Kabelabzweigklemme das Arbeiten unter Spannung.

Bei einer ersten Ausführungsvariante befindet sich die erste Kontaktzone in der Nähe des den jeweiligen Schwenkarm lagernden Lagerteiles, wobei die Ader des Abzweigkabels zwischen Schwenkarm und erstem Trennsteg anzuordnen ist, und befindet sich die zweite Kontaktzone in einem weiteren Abstand vom Lagerteil als die erste Kontaktzone des jeweiligen Schwenkarmes. Die miteinander zu verbindenden Adern des Abzweigkabels und des Hauptkabels werden also jeweils zwischen der ersten Kontaktzone und der zweiten Kontaktzone desselben Schwenkarmes und dem ersten Trennsteg eingeklemmt. Dabei kann der Schwenkarm zwischen der ersten und der zweiten Kontaktzone einen vorstehenden Stützabschnitt aufweisen, mit dem sich der Schwenkarm auf dem ersten Trennsteg abstützen kann, um den Einklemm- und Kontaktierungsvorgang zu begrenzen.

Gemäß einer zweiten Ausführungsvariante ist die erste Kontaktzone an einer dem Schwenkarm zugewandten Seite und die zweite Kontaktzone an einer dem ersten Trennsteg zugewandten Seite eines Kontaktelementes angeordnet, das quer zur Schwenkachse des jeweiligen Schwenkarmes verschieblich an diesem geführt ist, um beim Schwenken des Schwenkarmes zum ersten Trennsteg hin eine zwischen der ersten Kontaktzone und dem Schwenkarm befindliche Ader eines Abzweigkabels und eine zwischen der zweiten Kontaktzone und dem ersten Trennsteg befindliche Ader des Hauptkabels einzuklemmen und mit den Zähnen in die Isolierungen und/oder die Leiter der Adern einzudringen. Wenn bei der Montage durch Betätigen der Spanneinrichtung die Schwenkarme zu dem ersten Trennsteg hin bewegt werden, treffen die zweiten Kontaktzonen der Kontaktelemente auf die Adern der Hauptleiter und werden durch die Reaktionskraft die ersten Kontaktzonen gegen die Ader des Abzweigkabels gedrückt. Infolgedessen werden sämtliche Adern eingeklemmt und dringen die Zähne in die Isolierungen und/oder die Leiter der Adern ein. Dabei wird die Kontaktierung sehr unterschiedlicher Aderquerschnitte von Hauptkabeln und sehr unterschiedlicher Aderquerschnitte von Abzweigkabeln ermöglicht. Außerdem erleichtert diese Ausführungsvariante die Anordnung der Adern von Abzweigkabel und Hauptkabel vor dem Betätigen der Spanneinrichtung in der Kabelabzweigklemme.

Die Kontaktelemente können U-förmig ausgeführt sein, wobei die erste Kontaktzone an der Oberseite der Basis und die zweite Kontaktzone an der Unterseite der Basis angeordnet sind und die Kontaktelement an den Schenkeln in diese aufnehmenden Führungen der Schwenkarme geführt sind. Dann bildet die U-Form der Kontaktelemente gemeinsam mit dem angrenzenden Schwenkarm eine geschlossene Aufnahme, die eine Ader des Abzweigkabels vor dem Einklemmen umfaßt. Zuvor können die Kontaktelemente auch von den Schwenkarmen ganz oder teilweise getrennt sein. Für eine sichere Vormontage können die Kontaktelemente an den Schenkeln mit den Schwenkarmen in einer Anfangsposition verrastbar sein, von der aus sie zu den Schwenkarmen hin verschiebbar sind. Um das Einführen der Adern des Abzweigkabels zwischen die Kontaktelemente und die Schwenkarme zu erleichtern, können die Kontaktelemente an einem Schenkel schwenkbar an den Schwenkarmen gelagert sein, um von einer Öffnungsstellung aus, in der ein anderer Schenkel von den Schwenkarmen weggeschwenkt ist, in die Ausgangsposition schwenkbar zu sein, von der aus die Kontaktelemente zu den Schwenkarmen hin verschiebbar sind.

Bei dieser Ausführung sind die Kontaktelemente bereits vor dem Einbringen der Adern des Abzweigkabels unverlierbar mit den Schwenkarmen verbunden.

Bevorzugt sind die erste und/oder die zweite Kontaktzone im Bereich von ersten und/oder zweiten Aufnahmen des Schwenkarmes ausgebildet. Die erste Aufnahme kann beispielsweise im wesentlichen halbkreisförmig und/oder die zweite Aufnahme kann im wesentlichen viertelkreisförmig sein. Hierdurch ist eine Anpassung an die Querschnitte der Adern von Abzweigkabel und Hauptkabel möglich.

Die erste und zweite Kontaktzone und die elektrische Verbindung derselben können von einem elektrisch leitfähigen Kontaktelement des im übrigen isolierenden Schwenkarmes gebildet sein. Hierdurch wird das Arbeiten unter Spannung begünstigt. Vorzugsweise sind die Kontaktelemente mit isolierenden Grundkörpern der Schwenkarme verbundene Bauteile. Dies begünstigt eine separate Fertigung, beispielsweise der Kontaktelemente aus Metall und der Grundkörper aus Kunststoff. Die Verbindung kann beispielsweise durch Einclipsen erfolgen. Falls Kontaktelemente mit verschiedener Geometrie zur Verfügung gestellt werden, wird eine Anpassung an verschiedene Querschnitte oder Querschnittspaarungen der Adern von Hauptkabel und Abzweigkabel erleichtert. Eine Anpassung an verschiedene Querschnitte ist insbesondere durch die Gestaltung von Ausnehmungen der Kontaktelemente und die Größenbemessung der Zähne möglich. Eine solche Anpassung ist aber auch durch Bereitstellung verschiedener Schwenkarme möglich, die unterschiedlich ausgestaltete erste und zweite Kontaktzonen haben.

Zum Verbessern des Kontaktverhaltens und Ausgleich von Querschnittsunterschieden kann mindestens eine Federeinrichtung die erste Kontaktzone und/oder die zweite Kontaktzone und/oder die Kontaktelemente zu dem ersten Trennsteg hin federnd vorspannen.

Vorzugsweise sind die Kontaktelemente bei der ersten Ausführungsvariante nur mittig fixiert oder schwenkbar gelagert und mit einer ausbiegbaren Wölbung versehen, um einen federnden Kontaktdruck und ein besseres Anpassen an den Querschnitt zu ermöglichen. Bei der zweiten Ausführungsvariante können die Kontaktelemente über Federeinrichtungen an den Schwenkarmen abgestützt sein, so daß sie entgegen Federwirkung zu den Schwenkarmen hin verschiebbar sind. Hierdurch können die Kontaktelemente vor Montage für das Einführen der Adern geöffnet gehalten werden.

So ist es möglich, eine Kabelabzweigklemme mit einem Typ Kontaktelement zu bestücken, um Hauptleiter mit einem Querschnitt von 150 mm² und Abzweigleiter mit einem Querschnitt im Bereich von 35 bis 50 mm² verbinden zu können. Mit einem zweiten Typ Kontaktelemente sind mit einem Hauptleiter mit einem Querschnitt von 150 mm² Abzweigleiter mit einem Querschnitt im Bereich von 70 bis 95 mm² verbindbar.

Vorzugsweise sind der erste Trennsteg und/oder der zweite Trennsteg und/oder die Lagerteile aus einem isolierenden Material, wodurch das Arbeiten unter Spannung begünstigt und eine zusätzliche Sicherheit gegen unerwünschte elektrische Verbindungen geschaffen wird. Der erste Trennsteg kann jedoch auf den Außenseiten, die den Schwenkarmen zugewandt sind, mindestens eine elektrisch leitfähige dritte und vierte Kontaktzone haben, die mit den ersten und zweiten Kontaktzonen der Schwenkarme zusammenwirken, um zur elektrischen Verbindung der Adern des Hauptkabels und des Abzweigkabels beizutragen. Vorzugsweise ist die dritte und die vierte Kontaktzone und die elektrische Verbindung derselben von einem weiteren elektrisch leitfähigen Kontaktelement des im übrigen isolierenden ersten Trennsteges gebildet. Auch die weiteren Kontaktelemente können mit isolierenden Grundkörpern der Trennabschnitte verbundene Bauteile sein, um die Fertigung zu erleichtern und eine Anpassung an verschiedene Querschnitte zu begünstigen.

Die weiteren Kontaktelemente können eine geradlinige Oberfläche und gegebenenfalls in der Längsachse verlaufende Rillen oder dgl. haben.

Bei einer weiteren Ausführung sind zwei erste Trennstege vorhanden, die aus entgegengesetzten Richtungen in eine Ebene zwischen jeweils zwei Adern des Hauptkabels einbringbar sind. Dann kann der zweite Trennsteg zwischen den Enden der beiden ersten Trennstege senkrecht zu diesen eingebracht werden. Insbesondere bei dieser Ausführung kann mit jedem ersten Trennsteg ein Lagerteil fest verbunden sein.

Bei einer weiteren Ausführung kann nur ein einziger erster Trennsteg vorhanden sein, der eine Durchbohrung zum Durchführen des zweiten Trennsteges aufweist und an mindestens einem Ende eine Verdickung hat, mit der der erste Trennsteg seitlich in eine komplementär geformte Nut eines Lagerteiles einschiebbar ist, um mit diesem eine formschlüssige Verbindung zu bilden. Eine solche formschlüssige Verbindung kann an beiden Enden vorhanden sein oder an einem Ende ein Lagerteil fest mit dem ersten Trennsteg verbunden sein. Nach dem Einbringen des ersten Trennsteges zwischen die Adern des Hauptkabels werden dann sämtliche noch fehlende Lagerteile seitlich aufgeschoben. Danach wird der zweite Trennsteg zwischen die Adern eingebracht und dabei durch die Durchbohrung des ersten Trennsteges geführt. Diese Kabelabzweigklemme hat einen besonders stabilen Aufbau, der auch die Montage sehr erleichtert.

Die Lagerteile können auf verschiedenen Seiten des ersten Trennsteges vorstehende Vorsprünge aufweisen, wobei an jedem Vorsprung ein Schwenkarm gelagert ist. Die Vorsprünge können Paare Lagerpfosten umfassen, zwischen denen ein Schwenkarm gelagert ist, ähnlich wie bei einer Wippe. Die Schwenkarme können beispielsweise mit Lagerzapfen in Lagerbohrungen der Lagerpfosten einschnappbar sein.

Der erste Trennsteg und/oder mindestens ein Lagerteil kann eine als Schlagbereich dienende Masseanhäufung aufweisen, die zum Einschlagen mittels eines Hammers des ersten Trennsteges zwischen die Adern eines Hauptkabels genutzt werden kann.

Vorteilhafterweise können die Schwenkarme in mindestens einer Schwenkposition arretierbar sein. Eine erste Schwenkposition kann eine von dem ersten Trennsteg weggeschwenkte Schwenkposition sein, die das Einführen der Adern von Hauptund Abzweigkabeln erleichtert. In dieser Schwenkstellung kann die Kabelabzweigklemme bereits geliefert werden. In einer zweiten Schwenkposition können die Schwenkarme zu dem ersten Trennsteg hingeschwenkt sein, um die Adern von Haupt- und Abzweigkabel vorläufig einzuklemmen. Hierdurch kann das Betätigen der Spanneinrichtung erleichtert werden. Die Arretierungen können durch besondere Ausgestaltung der Lagerungen der Schwenkarme in den Lagerteilen erreicht werden. Dafür können beispielsweise an den Schwenkarmen Nasen und an den Lagerteilen Dellen vorhanden sein, welche die Nasen in bestimmter Schwenkposition aufnehmen.

Vorzugsweise haben die Schwenkarme an den freien Enden Anschrägungen, die mit gegenläufigen Anschrägungen an den Innenseiten der Druckstücke zusammenwirken, um beim Betätigen der Spanneinrichtung die Schwenkarme allmählich zu dem ersten Trennsteg hin zu verschwenken. Dabei gleichen die Anschrägungen zugleich eine Bewegung der freien Enden der Schwenkarme auf einer Kreisbahn aus.

Für die Ausführung der Spanneinrichtung stehen verschiedene Möglichkeiten zur Verfügung. So kann mindestens ein Druckstück einen das Außengewinde aufweisenden Schraubenbolzen aufweisen, der in die Durchbohrung des zweiten Trennsteges eingreift. Es kann aber auch zumindest ein Druckstück eine weitere Durchbohrung aufweisen, wobei eine Schraube mit einem das Außengewinde aufweisenden Schraubenbolzen in die weitere Durchbohrung und in die Durchbohrung des zweiten Trennsteges eingreift und sich mit einem Schraubenkopf an der Oberseite des Druckstückes abstützt. In beiden Fällen kann der Schraubenbolzen entweder mit einem Innengewinde des weiteren Druckstückes oder mit einem Innengewinde des zweiten Trennsteges zusammenwirken. Das Innengewinde des weiteren Druckstückes kann auch in einer Hülse ausgebildet sein, die von dem weiteren Druckstück aus in die Durchbohrung des zweiten Trennsteges hineinsteht. Es ist aber auch möglich, daß beide Druckstücke ein Innengewinde aufweisen, das auf dem Außengewinde eines Schraubenbolzens geführt ist. Dieser Schraubenbolzen kann insbesondere drehfest in der Durchbohrung des zweiten Trennsteges geführt sein.

In einem Druckstück kann einem Innengewinde ein Teller zugeordnet sein, der durch das Gegenstoßen des Schraubenbolzens knackend herausbricht und das Montageende anzeigt

Bevorzugt ist der erste Trennsteg und/oder der zweite Trennsteg zum erleichterten Einbringen zwischen die Adern des Hauptkabels keilförmig. Dabei kann ein Druckstück eine Aufnahme haben, die komplementär zur Keilform des zweiten Trennsteges ist, um mit einem Abschnitt des zweiten Trennsteges zusammengefügt zu werden. Dies bewirkt einen zusätzlichen mechanischen Halt nach dem Verspannen der Kabelabzweigklemme mittels der Spanneinrichtung.

Zum Fixieren zwischen den Adern des Hauptkabels können auf der Außenseite des ersten Trennsteges und/oder des zweiten Trennsteges vorstehende Zähne, Riffelungen oder Rippen vorhanden sein.

Weitere Einzelheiten und Vorteile der Erfindung ergeben sich aus der nachfolgenden Beschreibung der anliegenden Zeichnungen, die Ausführungsbeispiele einer Kabelabzweigklemme zeigen. In den Zeichnungen zeigen:
- Fig. 1: ein Beispiel der ersten Ausführungsvariante in einem grobschematischen Längsschnitt;
- Fig. 2: oberes Druckstück der Kabelabzweigklemme gemäß Fig. 1 in perspektivischem Sprengbild;
- Fig. 3: Teile einer Kabelabzweigklemme mit fixierbaren Lagerteilen im grobschematischen Längsschnitt;
- Fig. 4: erster Trennsteg derselben Kabelabzweigklemme in der Draufsicht;
- Fig. 5: ein Beispiel der zweiten Ausführungsvariante der Kabelabzweigklemme im grobschematischen Längsschnitt;
- Fig. 6: Kontaktelement an einem Schwenkarm derselben Kabelabzweigklemme in vergrößertem Längsschnitt;
- Fig. 7: Kontaktelement derselben Kabelabzweigklemme in perspektivischer Seitenansicht.

Die Kabelabzweigklemme 1 hat zwei Lagerteile 2, 2', die jeweils fest mit einem ersten Trennsteg 3, 3' verbunden sind.

Die ersten Trennstege 3, 3' sind senkrecht zur Zeichenebene plattenförmig und sind an ihren freien Enden 4, 4' keilförmig zugespitzt.

Die Lagerteile 2, 2' weisen Lagerpfosten 5, 5' auf, die von beiden Seiten der ersten Trennstege senkrecht zur Plattenebene paarweise vorstehen. Durch jedes Paar Lagerpfosten 5, 5' verläuft senkrecht zur Zeichenebene eine zylindrische Lagerbohrung 6, 6' für einen Lagerbolzen.

Zwischen den Lagerpfosten 5, 5' hat jedes Lagerteil 2, 2' eine scheibenförmige Masseanhäufung, deren Außenseite als Schlagfläche dient.

Die Lagerteile 2, 2' sind jeweils einteilig mit einem ersten Trennsteg 3, 3' aus einem isolierenden Kunststoffmaterial hergestellt.

Jedes Lagerteil 2, 2' lagert zwischen jedem seiner beiden Paare Lagerpfosten 5, 5' einen Schwenkarm 7, 7'. Dafür ist jeweils ein Lagerbolzen 8, 8' durch ein Ende des Schwenkarmes 7, 7' geführt und in den Lagerbohrungen 6, 6' der Lagerpfosten 5, 5' gelagert.

Jeder Schwenkarm 7, 7' hat an einer den ersten Trennstegen 3, 3' zugewandten Innenseite 9, 9' jeweils eine erste Kontaktzone 10, 10' und eine zweite Kontaktzone 11, 11'. Dabei ist die erste Kontaktzone 10, 10' jeweils näher am Lagerabschnitt 4, 4' als die zweite Kontaktzone 11, 11' angeordnet. Des weiteren ist die erste Kontaktzone 10, 10' jeweils halbkreisförmig und die zweite Kontaktzone 11, 11' jeweils viertelkreisförmig. Die erste Kontaktzone 10, 10' und die zweite Kontaktzone 11, 11' sind jeweils voneinander durch einen Stützabschnitt 12, 12' getrennt, der sich in der gezeichneten Schwenkstellung an den Außenseiten der ersten Trennstege 3, 3' abstützt.

Die ersten Kontaktzonen 10, 10' haben an der Innenseite mehrere vorspringende Zähne 13, 13' mit Schneiden und die zweiten Kontaktzonen 11, 11' haben an den Innenseiten mehrere vorspringende Zähne 14, 14' mit Schneiden.

Die Kontaktzonen 10, 11, 10', 11' jedes Schwenkarmes 7, 7' sind untereinander elektrisch verbunden. Dafür kann der gesamte Schwenkarm 7, 7' aus einem elektrisch leitfähigen Material, beispielsweise aus Metall, hergestellt sein. Vorzugsweise haben die Schwenkarme 7, 7' jedoch jeweils an der Innenseite ein eingeschnapptes, (kreis-)segmentförmiges Kontaktelement (nicht gezeigt), das die ersten und zweiten Kontaktzonen 10, 11, 10', 11' aufweist und elektrisch leitend ist und sind die Schwenkarme 7, 7' im übrigen von einem isolierenden Grundkörper gebildet.

Die Schwenkarme 7, 7' haben eine im wesentlichen konkav gekrümmte Außenseite 16, 16'. An den freien Enden haben sie einen nach außen vorstehenden Vorsprung 17, 17'. Die Vorsprünge 17, 17' haben außen Anschrägungen 18, 18'. Die Anschrägungen 18, 18' jeweils zweier Schwenkarme 7, 7', deren freie Enden 17, 17' benachbart sind, schließen einen spitzen Winkel mit dem Zentrum auf der Außenseite der Schwenkarme 7, 7' ein.

Ferner hat die Kabelabzweigklemme 1 einen zweiten Trennsteg 19, der - senkrecht zur Zeichenebene - plattenförmig ist und ein keilförmig angespitztes Ende (in der Zeichenebene, jedoch nicht gezeigt) aufweisen kann. Der zweite Trennsteg 19 ist senkrecht zur Plattenebene der ersten Trennstege 3, 3' ausgerichtet. Er hat eine entsprechend ausgerichtete Durchbohrung 20.

Schließlich hat die Kabelabzweigklemme 1 eine Spanneinrichtung 21. Die Spanneinrichtung 21 hat zwei Druckstücke 22, 23, von denen jedes an den benachbarten freien Enden 17, 17' eines Paares Schwenkarme 7, 7' zugeordnet ist Die Druckstücke 22, 23 haben jeweils in der Zeichenebene und den dazu parallelen Ebenen einen pilzförmigen Querschnitt. Dieser hat an den Unterseiten, beidseitig eines zentralen Stempels 24, 25 Anschrägungen 26, 27, die komplementär zu den Anschrägungen 18, 18' der Schwenkarme 7, 7' ausgebildet sind.

Gemäß Fig. 1 und 2 hat das obere Druckstück 22 eine zentrale, durch den Stempel 24 verlaufende, weitere Durchbohrung 27 mit einer oberen Erweiterungen 27'. Die weitere Durchbohrung 27 ist koaxial zur Durchbohrung 20 des zweiten Trennsteges 19 ausgerichtet.

Die weitere Durchbohrung 27 dient der Aufnahme einer Schraube 28, die einen mit einem Außengewinde 29 versehenen Schraubenschaft 30 und einen Schraubenkopf 31 hat. Der Schraubenschaft 30 ist in den Durchbohrungen 27, 20 geführt. Der Schraubenkopf 31 stützt sich mit der Unterseite an der Oberseite des Druckstückes 22 im Bereich der Erweiterung 27' ab.

Das untere Druckstück 23 ist im Bereich des Stempels 25 mit einer Hülse 32 verbunden, die in die Durchbohrung 20 des zweiten Trennsteges 19 hineinragt und ein Innengewinde 33 aufweist, das mit dem Außengewinde 29 der Schraube 28 zusammenpaßt.

Die Kabelabzweigklemme 1 ist mit einem Hauptkabel 34 mit Adern 34' bis 34^{iv} verbunden. Ferner ist sie mit einem Abzweigkabel 35 mit Adern 35' bis 35^{iv} verbunden.

Die Montage erfolgt wie folgt:

Zunächst wird das Hauptkabel 34 abgesetzt und von oben nach unten soweit aufgespreizt, daß nach Entfernen des Zwickels der zweite Trennsteg 19 in Vertikalrichtung eingesetzt bzw. eingeschlagen werden kann.

Im Auslieferungszustand sind bei jedem Lagerteil 2, 2' die beiden Schwenkarme 7, 7' nach außen geschwenkt. In dieser Ausrichtung können die Lagerteile 2, 2' mit den ersten Trennstegen 3, 3' in Horizontalrichtung zwischen die Adern 34' bis 34^{iv} des Hauptkabels 34 eingeschlagen werden.

Danach wird das Abzweigkabel 35 mit den Adern 35' bis 35^{iv} im isolierten Zustand in die diesen zugedachten Positionen zwischen einer Ader 34, 34^{iv} des Hauptkabels 27 und einem Lagerteil 2,2' an die ersten Trennstege 3, 3' gebogen bzw. angelegt.

Nach dem Heranklappen der Schwenkarme 7, 7' wird das untere Druckstück mit der Hülse 32 in die Durchbohrung 20 eingeführt und mit den Anschrägungen 27 auf die Anschrägungen 18, 18' der beiden unteren Schwenkarme 7, 7' geschoben. Ferner wird das obere Druckstück 22 mit seinen Anschrägungen 26 auf die Anschrägungen 18, 18' der oberen Schwenkarme 7, 7' gesteckt und die Schraube 28 in die Durchbohrungen 27, 20 eingeführt. Danach wird die Schraube 28 in das Innengewinde 33 des Rohres 32 eingedreht und angezogen.

Durch die Form der Druckstücke 22, 22 werden dann die Schwenkarme 7, 7' zu den ersten Trennstegen 3, 3' hingeschwenkt und kontaktieren dabei mit den Schneiden 13, 13', 14, 14' zugleich die Leiter der Adern 35' bis 35^{iv}, 34' bis 34^{iv} von Abzweigund Hauptkabel. Durch die aufeinander abgestimmten Anschrägungen 18, 18', 26, 27 an den Schwenkarmen 7, 7' und Druckstücken 23, 24 wird während des Montagevorganges ein Herausdrücken der ersten Trennstege 3, 3' aus Hauptkabel 37 und Abzweigkabel 35 verhindert und werden statt dessen die ersten Trennstege 3, 3' geringfügig hineingezogen. Es entsteht somit ein mechanisch geschlossenes System, das zudem die Eigenschaft hat, sich selbständig um das Hauptkabel 34 und das Abzweigkabel 35 zu zentrieren.

Für das Einklemmen von Hauptkabel 34 und Abzweigkabel 35 und Kontaktieren der Adern 34' bis 34^{iv}, 35' bis 35^{iv} ist es lediglich erforderlich, die Kabelabzweigklemme 1 von der Oberseite aus zu betätigen, indem der Schraubenkopf 31 mit einem Werkzeug gedreht wird.

Gemäß Fig. 3 und 4 kann die Kabelabzweigklemme auch mit nur einem einzigen ersten Trennsteg 3 auskommen. Dieser ist im wesentlichen rautenförmig und hat an zwei einander gegenüberliegenden Enden Verdickungen 36, 36', deren Querschnitt die Form eines Pfeils hat, der jeweils von dem plattenförmigen ersten Trennsteg 3 weg weist.

Ferner hat der erste Trennsteg 3 eine zentrale Durchbohrung 37, die der Aufnahme des zweiten Trennsteges 19 dient

Ferner sind Lagerteile 2, 2' vorhanden, die jeweils an den Innenseiten eine Nut 38, 38' haben, die zu den Seiten hin geöffnet ist und einen Querschnitt komplementär zu einer Verdickung 36, 36' hat. Die Lagerteile 2, 2' lagern jeweils an Lagerbolzen 8, 8' Schwenkarme 7, 7' (nur auf der linken Seite gezeigt), die entsprechend den Schwenkarmen von Fig. 1 ausgebildet sind.

Bei dieser Vorrichtung wird zunächst der erste Trennsteg 3 von einer Seite zwischen die Adern 34' bis 34^{iv} des Hauptkabels 34 eingebracht. Danach wird der zweite Trennsteg 19 zwischen die Adern und in die zentrale Durchbohrung 37 eingebracht. Man erhält so eine stabile Trennsteganordnung.

Anschließend werden die beiden Lagerteile 2, 2' mit den Schwenkarmen 7, 7' plaziert. Darauf wird das Abzweigkabel mit seinen Adern in die verbleibenden Abstandsbereiche zwischen dem Hauptkabel 34 und den Lagerteilen 2, 2' eingebracht. Schließlich werden die Lagerteile 7, 7' in der bereits oben beschriebenen Weise verspannt, wobei Hauptkabel 34 und Abzweigkabel 35 eingeklemmt und deren Adern 34' bis 34^{iv} und 35' bis 35^{iv} kontaktiert werden.

Das Ausführungsbeispiel der Fig. 5 bis 7 weist erste und zweite Trennstege 3, 19 entsprechend Fig. 3 und 4 auf. Auch die Lagerteile 2, 2' entsprechen den vorherigen Bauteilen, ebenso wie die darin ausgebildete Lagerung der Schwenkarme 7, 7'.

Anders ist jedoch die Ausbildung der ersten und zweiten Kontaktzonen 10, 10', 11, 11'. Diese sind nämlich an Kontaktelementen 39, 39' ausgebildet, die in der Zeichenebene (von Fig. 5 und 6) und den dazu parallelen Ebenen einen U-förmigen Querschnitt aufweisen. Die Kontaktelemente 39, 39' haben jeweils eine Basis 40 und zwei Schenkel 40', an denen sie entsprechenden Nuten 41 an den Innenseiten der Schwenkarme 7, 7' geführt sind. In den Nuten 41 sitzen Schraubenfedern 42, so daß die Kontaktelemente 38 entgegen Federwirkung in die Nuten 41 eingeschoben werden können. Sie werden von den Schraubenfedern 42 in eine Ausgangsstellung hingedrückt, in der sie an den Schwenkarmen 7, 7' durch nicht gezeigte Rastelemente gesichert sind.

Die Kontaktelemente 39, 39' haben an der Oberseite ihrer Basis 40 die erste Kontaktzone 10, 10' mit Zähnen 14, 14' mit Schneiden, die parallel zur Zeichenebene nebeneinander angeordnet sind.

An der Unterseite der Basis 40 haben die Kontaktstücke zweite Kontaktzonen 11, 11' ebenfalls in Form von Zähnen 14, 14' mit Schneiden, die entsprechend orientiert sind, beispielsweise aber auch senkrecht zur Zeichenebene orientiert sein können (diese Variante ist in Fig. 5 gezeigt).

Die Außenkontur der Schwenkarme 7, 7' entspricht wiederum im wesentlichen der der vorangegangenen Beispiele. Insbesondere weisen die Schwenkarme 7, 7' an ihren freien Enden 17,17' Anschrägungen 18, 18' auf.

Auch sind Druckstücke 22, 23 entsprechend den vorangegangenen Ausführungsbeispielen vorhanden.

Die ersten und zweiten Trennstege 3, 19 werden an einem Hauptkabel 34 montiert, wie anhand der Fig. 3, 4 beschrieben. Entsprechend werden auch die Lagerteile 2, 2' mit den Schwenkarmen 7, 7' angesetzt. Danach wird ein Abzweigkabel mit seinen Adern 35' bis 35^{iv} in die Aufnahmen eingeschoben, die zwischen den Kontaktelementen 39, 39' und den Schwenkarmen 7, 7' gebildet sind.

Anschließend wird die Spanneinrichtung mit den Druckstücken 22, 23 angesetzt und in der oben beschriebenen Weise angezogen. Dabei dringen die Zähne 13, 13' der ersten Kontaktzone 10, 10' und die Zähne 14, 14' der zweiten Kontaktzone 11, 11' in die Adern 35' bis 35^{iv} und 34' bis 34^{iv} von Abzweigkabel und Hauptkabel ein. Infolgedessen werden Hauptkabel 34 und Abzweigkabel 35 zugleich eingeklemmt und kontaktiert.

## Patentansprüche

1. Kabelabzweigklemme zum Verbinden eines mehradrigen Hauptkabels (34) mit einem Abzweigkabel (35) mit
- mindestens einem ersten Trennsteg (3, 3'), der in einer Ebene zwischen vier Adern (34' bis 34^{IV}) des Hauptkabels (34) einbringbar ist, so daß beidseits des ersten Trennsteges (3, 3') die gleiche Anzahl Adern (34' bis 34^{IV}) angeordnet ist,
- zwei Lagerteilen (2, 2'), die an verschiedenen Enden des ersten Trennsteges (3, 3') fixiert oder fixierbar sind, so daß sie auf entgegengesetzten Seiten des Hauptkabels (34) positionierbar sind,
- einem Paar Schwenkarme (7, 7') an jedem Lagerteil (2, 2'), wobei die Schwenkarme (7, 7') jedes Paars einenends schwenkbar am Lagerteil (2, 2') auf verschiedenen Seiten des ersten Trennsteges (3, 3') gelagert sind, so daß sämtliche Schwenkarme (7, 7') zu dem ersten Trennsteg (3, 3') hinschwenkbar sind, wobei die freien Enden jeweils zweier Schwenkarme (7, 7'), die an verschiedenen Lagerteilen (2, 2') gelagert sind und sich auf derselben Seite ersten Trennsteges (3, 3') befinden, benachbart sind,
- einer elektrisch leitfähigen ersten Kontaktzone (10, 10') an der Innenseite (9, 9') der Schwenkarme (7, 7'), die mindestens einen Zahn (13, 13') aufweist, um beim Schwenken des Schwenkarmes (7, 7') zum ersten Trennsteg (3, 3') hin eine zwischen der ersten Kontaktzone (10, 10') und dem ersten Trennsteg (3, 3') oder dem Schwenkarm (7, 7') angeordnete Ader (35' bis 35^{IV}) eines Abzweigkabels (35) einzuklemmen und mit dem Zahn (13, 13') in die Isolierung und/oder den Leiter der Ader (35' bis 35^{IV}) einzudringen,
- einer elektrisch leitfähigen zweiten Kontaktzone (11, 11') an der Innenseite der Schwenkarme (7, 7'), die mindestens einen Zahn (14, 14') aufweist, um beim Schwenken des Schwenkarmes (7, 7') zum ersten Trennsteg (3, 3') hin eine zwischen der zweiten Kontaktzone (11, 11') und dem ersten Trennsteg (3, 3') angeordnete Ader (34' bis 34^{IV}) eines Hauptkabels (34) einzuklemmen und mit dem Zahn (14, 14') in die Isolierung und/oder den Leiter der Ader (34' bis 34^{IV}) einzudringen,
- einer elektrischen Verbindung zwischen der ersten Kontaktzone (10, 10') und der zweiten Kontaktzone (11, 11') jedes Schwenkarmes (7, 7'),
- einem zweiten Trennsteg (19), der quer zu dem ersten Trennsteg (3, 3') zwischen vier Adern (34' bis 34^{IV}) des Hauptkabels (34) einbringbar ist, so daß sich auf beiden Seiten des zweiten Trennsteges (19) die gleiche Anzahl Adern (34' bis 34^{IV}) befindet, und der eine in derselben Richtung verlaufende Durchbohrung (20) aufweist, und
- einer Spanneinrichtung (21) mit mindestens einem ein Außengewinde (29) und mindestens einem, ein dazu passendes Innengewinde (33) aufweisenden Gewindeelement (28, 32), welche die Durchbohrung (20) durchsetzt und auf zwei Druckstücke (22, 23) einwirkt, die sich auf verschiedenen Seiten des ersten Trennsteges (3, 3') befinden und von denen jedes von außen gegen die benachbarten freien Enden zweier Schwenkarme (7, 7') spannbar ist, um durch Betätigen der Spanneinrichtung (21) sämtliche Schwenkarme (7, 7') zu dem ersten Trennsteg (3, 3') hinzuschwenken und dabei die Adern (35' bis 35^{IV}; 34' bis 34^{IV}) eines Abzweigkabels (35) und eines Hauptkabels (34) einzuklemmen und deren Leiter zu kontaktieren.

2. Kabelabzweigklemme nach Anspruch 1, bei der sich die erste Kontaktzone (10, 10') in der Nähe des den jeweiligen Schwenkarm (7, 7') lagernden Lagerteiles (2, 2') befindet, wobei die Adern (35' bis 35^{IV}) des Abzweigkabels (35) zwischen Schwenkarm (7, 7') und ersten Trennsteg (3, 3') anzuordnen sind, und sich die zweite Kontaktzone (11, 11') in einem weiteren Abstand vom Lagerteil (2, 2') befindet als die erste Kontaktzone (10, 10') des jeweiligen Schwenkarmes (7, 7').

3. Kabelabzweigklemme nach Anspruch 2, bei der der Schwenkarm (7, 7') zwischen der ersten Kontaktzone (10, 10') und der zweiten Kontaktzone (11, 11') einen vorstehenden, auf dem ersten Trennsteg (3, 3') abstützbaren Stützabschnitt (12, 12') aufweist.

4. Kabelabzweigklemme nach Anspruch 1, bei der die erste Kontaktzone (10, 10') an einer dem Schwenkarm (7, 7') zugewandten Seite und die zweite Kontaktzone (11, 11') an einer dem ersten Trennsteg (3, 3') zugewandten Seite eines Kontaktelementes (39, 39') angeordnet ist, das quer zur Schwenkachse des jeweiligen Schwenkarmes (7, 7') verschieblich an diesem geführt ist, um beim Schwenken des Schwenkarmes (7, 7') zu dem ersten Trennsteg (3, 3') hin eine zwischen der ersten Kontaktzone (10, 10') und dem Schwenkarm (7, 7') befindliche Ader (35' bis 35^{IV}) eines Abzweigkabels (35) und eine zwischen der zweiten Kontaktzone (11, 11') und dem ersten Trennsteg (3, 3') befindliche Ader (34' bis 34^{IV}) des Hauptkabels (34) einzuklemmen und mit den Zähnen (13, 13'; 14, 14') in die Isolierungen und/oder die Leiter der Adern (35' bis 35^{IV}; 34' bis 34^{IV}) einzudringen.

5. Kabelabzweigklemme nach Anspruch 4, bei der die Kontaktelemente (39, 39') U-förmig sind, die erste Kontaktzone (10, 10') an der Oberseite der Basis (40) und die zweite Kontaktzone (11, 11') an der Unterseite der Basis (40) haben und an den Schenkeln (40') in diese aufnehmenden Führungen der Schwenkarme (7, 7') geführt sind.

6. Kabelabzweigklemme nach Anspruch 5, bei der die Kontaktelemente (39, 39') an den Schenkeln (40') mit den Schwenkarmen (7, 7') in einer Anfangsposition verrastbar sind, von der aus sie zu den Schwenkarmen (7, 7') hin verschiebbar sind.

7. Kabelabzweigklemme nach Anspruch 5 oder 6, bei der die Kontaktelemente (39, 39') an einem Schenkel (40') schwenkbar an den Schwenkarmen (7, 7') gelagert sind, um von einer Öffnungsstellung aus, in der ein anderer Schenkel (40) von den Schwenkarmen (7, 7') weggeschwenkt ist, in die Ausgangsposition schwenkbar zu sein, von der aus die Kontaktelemente (39, 39') zu den Schwenkarmen (7, 7') hin verschiebbar sind.

8. Kabelabzweigklemme nach einem der Ansprüche 1 bis 7, bei der die erste Kontaktzone (10, 10') im Bereich einer ersten Aufnahme des Schwenkarmes (7, 7') für einen (Teil-) Querschnitt einer Ader (35' bis 35^{IV}) des Abzweigkabels (35) und/oder die zweite Kontaktzone (11, 11') im Bereich einer zweiten Aufnahme des Schwenkarmes (7, 7') für einen (Teil-)Querschnitt einer Ader (34' bis 34^{IV}) des Hauptkabels (34) ausgebildet ist.

9. Kabelabzweigklemme nach Anspruch 8, bei der die erste Aufnahme im wesentlichen halbkreisförmig ist und/oder bei der die zweite Aufnahme im wesentlichen viertelkreisförmig ist.

10. Kabelabzweigklemme nach Anspruch 1 bis 9, bei der die erste Kontaktzone (10, 10'), die zweite Kontaktzone (11, 11') und die elektrische Verbindung derselben von einem elektrisch leitfähigen Kontaktelement (39, 39') des im übrigen isolierenden Schwenkarmes (7, 7') gebildet ist.

11. Kabelabzweigklemme nach Anspruch 10, bei der die Kontaktelemente (39, 39') mit isolierenden Grundkörpern der Schwenkarme (7, 7') verbundene Bauteile sind.

12. Kabelabzweigklemme nach einem der Ansprüche 1 bis 11, bei der die Schwenkarme (7, 7') und/oder die Kontaktelemente (39, 39') austauschbar sind, um Kontaktzonen (10, 10'; 11, 11') unterschiedlicher Geometrie zu verwirklichen.

13. Kabelabzweigklemme nach einem der Ansprüche 1 bis 12, bei der mindestens eine Federeinrichtung (42) die erste Kontaktzone (10, 10') und/oder zweite Kontaktzone (11, 11') und/oder die Kontaktelemente (39, 39') zu dem ersten Trennsteg (3, 3') hin federnd vorspannt.

14. Kabelabzweigklemme nach einem der Ansprüche 1 bis 13, bei der der erste Trennsteg (3, 3') und/oder der zweite Trennsteg (19) und/oder die Lagerteile (2, 2') isolierend sind.

15. Kabelabzweigklemme nach einem der Ansprüche 2 bis 14, bei der erste Trennsteg (3, 3') auf den Schwenkarmen (7, 7') zugewandten Außenseiten mindestens eine elektrisch leitfähige, dritte Kontaktzone hat, die der ersten Kontaktzone (10, 10') eines Schwenkarmes (7, 7') zugeordnet ist, und mindestens eine elektrisch leitfähige vierte Kontaktzone hat, die der zweiten Kontaktzone (11, 11') des Schwenkarmes (7, 7') zugeordnet ist, wobei die dritte und die vierte Kontaktzone eine elektrische Verbindung miteinander haben.

16. Kabelabzweigklemme nach Anspruch 15, bei der die dritte Kontaktzone, die vierte Kontaktzone und die elektrische Verbindung derselben von einem weiteren elektrisch leitfähigen Kontaktelement des im übrigen isolierenden ersten Trennsteges (3, 3') gebildet sind.

17. Kabelabzweigklemme nach Anspruch 16, bei der die weiteren Kontaktelemente mit isolierenden Grundkörpern des ersten Trennsteges (3, 3') verbundene Bauteile sind.

18. Kabelabzweigklemme nach einem der Ansprüche 1 bis 17, bei der zwei erste Trennstege (3, 3') vorhanden sind, die aus entgegengesetzten Richtungen in eine Ebene zwischen jeweils zwei Adern (34', 34^{IV}) des Hauptkabels (34) einbringbar sind.

19. Kabelabzweigklemme nach Anspruch 18, bei der jeder der beiden ersten Trennstege (3, 3') mit einem Lagerteil (2, 2') fest verbunden ist.

20. Kabelabzweigklemme nach einem der Ansprüche 1 bis 18, bei der nur ein erster Trennsteg (3) in einer Ebene vorhanden ist, eine Durchbohrung (37) zum Durchführen des zweiten Trennsteges (19) aufweist und an mindestens einem Ende eine Verdickung (36, 36') hat, mit der der erste Trennsteg (3) seitlich in eine komplementär geformte Nut (38, 38') eines Lagerteiles (2, 2') einschiebbar ist, um mit diesem eine formschlüssige Verbindung zu bilden.

21. Kabelabzweigklemme nach einem der Ansprüche 1 bis 20, bei der die Lagerteile (2, 2') auf verschiedenen Seiten des ersten Trennsteges (3, 3' ) vorstehende Vorsprünge aufweisen und an jedem Vorsprung ein Schwenkarm (7, 7') gelagert ist.

22. Kabelabzweigklemme nach einem der Ansprüche 1 bis 21, bei der der erste Trennsteg (3, 3') und/oder mindestens ein Lagerteil (7, 7') eine als Schlagbereich dienende Masseanhäufung aufweist.

23. Kabelabzweigklemme nach einem der Ansprüche 1 bis 22, bei der die Schwenkarme (7, 7') in mindestens einer Schwenkposition arretierbar sind.

24. Kabelabzweigklemme nach Anspruch 23, bei der die Schwenkarme (7, 7') in einer von dem ersten Trennsteg (3, 3') weggeschwenkten, das Einführen der Adern (34' bis 34^{IV}; 35' bis 35^{IV}) von Haupt- (34) und Abzweigkabel (35) erleichternden ersten Schwenkposition und/oder in einer zu dem ersten Trennsteg (3, 3') hingeschwenkten, ein vorläufiges Einklemmen der Adern (34' bis 34^{IV}; 35' bis 35^{IV}) von Haupt- (34) und Abzweigkabel (35) begünstigenden zweiten Schwenkposition arretierbar sind.

25. Kabelabzweigklemme nach einem der Ansprüche 1 bis 24, bei der die Schwenkarme (7, 7') an den freien Enden Anschrägungen (18, 18') aufweisen, die mit gegenläufigen Anschrägungen (26, 27) an den Innenseiten der Druckstücke (22, 23) zusammenwirken, um beim Betätigen der Spanneinrichtung (21) die Schwenkarme (7, 7') allmählich zu dem ersten Trennsteg (3, 3') hin zu verschwenken.

26. Kabelabzweigklemme nach einem der Ansprüche 1 bis 25, bei der zumindest ein Druckstück (22, 23) einen das Außengewinde aufweisenden Schraubenbolzen aufweist, der in die Durchbohrung (20) des zweiten Trennsteges (19) eingreift, oder zumindest ein Druckstück (22) eine weitere Durchbohrung (27) aufweist, wobei eine Schraube (28) mit einem das Außengewinde (29) aufweisenden Schraubenbolzen in die weitere Durchbohrung (27) und in die Durchbohrung (20) des zweiten Trennsteges (19) eingreift und sich mit einem Schraubenkopf (31) an der Oberseite des Druckstückes (22) abstützt.

27. Kabelabzweigklemme nach einem der Ansprüche 1 bis 26, bei der zumindest ein Druckstück (22, 23) das Innengewinde aufweist.

28. Kabelabzweigklemme nach einem der Ansprüche 1 bis 27, bei der das eine Druckstück (22) einen Schraubenbolzen mit einem Außengewinde und das andere Druckstück (23) ein auf dem Außengewinde geführtes Innengewinde aufweist oder bei der beide Druckstücke (22, 23) ein Innengewinde aufweisen, das auf dem Außengewinde eines Schraubenbolzens geführt ist oder bei der beide Druckstücke (22, 23) einen Schraubenbolzen mit einem Außengewinde aufweisen, die in einem Innengewinde der Durchbohrung (20) des Trennsteges (19) oder eines darin angeordneten Gewinderohres geführt sind.

29. Kabelabzweigklemme nach einem der Ansprüche 1 bis 28, bei der der erste Trennsteg (3, 3') und/oder der zweite Trennsteg (19) zum erleichterten Einbringen zwischen die Adern (34' bis 34^{IV}) des Hauptkabels (34) keilförmig ist.

30. Kabelabzweigklemme nach Anspruch 29, bei der ein Druckstück (22, 23) eine Aufnahme hat, die komplementär zur Keilform des zweiten Trennsteges (19) ist, um mit einem Abschnitt des zweiten Trennsteges (19) zusammengefügt zu werden.

31. Kabelabzweigklemme nach einem der Ansprüche 1 bis 30, bei der der erste Trennsteg (3, 3') und/oder der zweite Trennsteg (19) außen vorstehende Zähne, Riffelungen oder Rippen hat.

## Claims

1. Cable tapping clamp for connecting a multiwire main cable (34) with a stub cable (35) with
- at least one first separation rib (3, 3'), which is insertable in a plane between four wires (34' to 34^{IV}) of the main cable (34), so that on both sides of the first separation rib (3, 3') the same number of wires (34' to 34^{IV}) is disposed,
- two mounting parts (2, 2') which are fixed or fixable on different ends of the first separation rib (3, 3'), so that they are positionable on opposing sides of the main cable (34),
- a pair of swinging arms (7, 7') on each mounting part (2, 2'), the swinging arms (7, 7') of each pair being on one end hingedly mounted on the mounting part (2, 2') at different sides of the first separation rib (3, 3'), so that all the swinging arms (7, 7') are swingable in the direction of the first separation rib (3, 3'), the free ends of two swinging arms (7, 7'), respectively, which are mounted on different mounting parts (2, 2') and are situated on the same side of the first separation rib, being adjacent to each other,
- an electrically conductive first contact zone (10, 10') on the inner side (9, 9') of the swinging arms (7, 7'), which is provided with at least one tooth (13, 13') in order to clamp in a wire (35' to 35^{IV}) of a stub cable (35) which is disposed between the first contact zone (10, 10') and the first separation rib (3, 3') or the swinging arm (7, 7') upon swinging the swinging arm (7, 7') into the direction of the first separation rib (3, 3') , and to penetrate with the tooth (13, 13') into the insulation and/or the conductive core of the wire (35' to 35^{IV}),
- an electrically conductive second contact zone (11, 11') on the inner side of the swinging arms (7, 7'), which is provided with at least one tooth (14, 14') in order to clamp in a wire (34' to 34^{IV}) of a main cable (34) which is disposed between the second contact zone (11, 11') and the first separation rib (3, 3') upon swinging the swinging arm (7, 7') into the direction of the first separation rib, and to penetrate with the tooth (14, 14') into the insulation and/or the conductive core of the wire (34' to 34^{IV}),
- an electrical connection between the first contact zone (10, 10') and the second contact zone (11, 11') of each swinging arm (7, 7'),
- a second separation rib (19), which is insertable transversely to the first separation rib (3, 3') between four wires (34' to 34^{IV}) of the main cable (34), so that there is the same number of wires (34' to 34^{IV}) on both sides of the second separation rib (19), and which is provided with a bore (20) running in the same direction, and
- a tensioning facility (21) with at least one thread element (28) having an external thread (29) and at least one thread element (32) having an internal thread (33) fitting to it, which intersperses the bore (20) and which acts upon two pressure pieces (22, 23), which are located on different sides of the first separation rib (3, 3') and each of which is tensible against the adjacent free ends of two swinging arms (7, 7') from the outside, in order to swing all the swinging arms (7, 7') into the direction of the first separation rib (3, 3') by actuating the tensioning facility (21), and by doing this to clamp in the wires (35' to 35^{IV}; 34' to 34^{IV}) of a stub cable (35) and a main cable (34) and thus to contact their conductive core.

2. Cable tapping clamp according to claim 1, in which the first contact zone (10,10') is located in the vicinity of the mounting part (2, 2') mounting the respective swinging arm (7, 7'), the wires (35' to 35^{IV}) of the stub cable (35) having to be disposed between swinging arm (7,7') and first separation rib 3, 3'), and the second contact zone (11, 11') is located in a distance farther from the mounting part (2, 2') than the first contact zone (10, 10') of the respective singing arm (7, 7').

3. Cable tapping clamp according to claim 2, in which the swinging arm (7,7') between the first contact zone (10, 10') and the second contact zone (11, 11') is provided with a jutting out support portion (12, 12') which is supportable on the first separation rib (3, 3').

4. Cable tapping clamp according to claim 1, in which the first contact zone (10, 10') is disposed on a side facing the swinging arm (7,7') and the second contact zone (11, 11') on a side facing the first separation rib (3, 3') of a contact element (39, 39'), which is movably guided transversely to the swivelling axis of the respective swinging arm(7, 7') on it, in order to clamp in a wire (35' to 35^{IV}) of a stub cable (35) which is located between the first contact zone (10, 10') and the swinging arm (7, 7') and a wire (34' to 34^{IV}) of the main cable (34) which is located between the second contact zone (11, 11') and the first separation rib (3, 3') upon swinging the swinging arm (7, 7') into the direction of the first separation rib (3, 3'), and to penetrate with the teeth (13, 13'; 14, 14') into the insulations and/or the conductive cores of the wires (35' to 35^{IV}; 34' to 34^{IV}).

5. Cable tapping clamp according to claim 4, in which the contact elements (39, 39') are U-shaped, do have the first contact zone (10, 10') on the upper side of the basis (40) and the second contact zone (11, 11') on the bottom side of the basis (40) and are guided on their legs (40') into guidances of the swinging arms (7, 7') accommodating them.

6. Cable tapping clamp according to claim 5, in which the contact elements (39, 39') are catchable on the legs (40') with the swinging arms (7, 7') in an initial position, departing from which they are movable into the direction of the swinging arms (7,7').

7. Cable tapping clamp according to claim 5 or 6, in which the contact elements (39, 39') are hingedly mounted on the swinging arms (7,7') on one leg (40'), in order to be turnable into the starting position, departing from an opening condition, in which another leg (40) is turned off from the swinging arms (7,7'), departing from which starting position the contact elements (39, 39') are movable into the direction of the swinging arms (7,7').

8. Cable tapping clamp according to one of claims 1 to 7, in which the first contact zone (10, 10') is formed in the region of a first accommodation of the swinging arm (7,7') for a (partial-) cross-section of a wire (35 to 35^{IV}) of the stub cable (35) and/or the second contact zone (11, 11') is formed in the region of a second accommodation of the swinging arm (7,7') for a (partial-) cross-section of a wire (34 to 34^{IV}) of the main cable (34).

9. Cable tapping clamp according to claim 8, in which the first accommodation is essentially half-circular and/or the second accommodation is essentially quarter-circular.

10. Cable tapping clamp according to claim 1 to 9, in which the first contact zone (10, 10'), the second contact zone (11, 11') and the electric connection between them is formed by an electrically conductive contact element (39, 39') of the swinging arm (7,7'), which is itself insulating for the rest of it.

11. Cable tapping clamp according to claim 10, in which the contact elements (39, 39') are structural elements which are attached to insulating base bodies of the swinging arms (7,7').

12. Cable tapping clamp according to one of claims 1 to 11, in which the swinging arms (7,7') and/or the contact elements (39, 39') are interchangeable, in order to realise contact zones (10, 10"; 11, 11') of different geometry.

13. Cable tapping clamp according to one of claims 1 to 12, in which at least one spring appliance (42) springably pretensions the first contact zone (10, 10') and/or the second contact zone (11, 11') and/or the contact elements (39, 39') into the direction of the first separation rib (3, 3').

14. Cable tapping clamp according to one of claims 1 to 13, in which the first separation rib (3, 3') and/or the second separation rib (19) and/or the mounting parts (2, 2') are insulating.

15. Cable tapping clamp according to one of claims 2 to 14, in which the first separation rib (3, 3') has at least one third electrically conductive contact zone on outer sides facing the swinging arms (7,7'), which is assigned to the first contact zone (10, 10') of a swinging arm (7,7'), and said first separation rib (3, 3') has at least one electrically conductive fourth contact zone, which is assigned to the second contact zone (11, 11') of the swinging arm (7,7'), the third and the fourth contact zones having an electric connection with each other.

16. Cable tapping clamp according to claim 15, in which the third contact zone, the fourth contact zone and the electric connection between them are formed by a further electrically conductive contact element of the first separation rib (3, 3'), which is itself insulating for the rest of it.

17. Cable tapping clamp according to claim 16, in which the further contact elements are structural components attached to insulating base bodies of the first separation rib (3, 3').

18. Cable tapping clamp according to one of claims 1 to 17, in which two first separation ribs (3, 3') are present, which are insertable into a plane between two wires (34, 34^{IV}), respectively, of the main cable (34), departing from opposite directions.

19. Cable tapping clamp according to claim 18, in which each one of the two first separation ribs (3, 3') is fixedly attached to a mounting part (2, 2').

20. Cable tapping clamp according to one of claims 1 to 18, in which only one first separation rib (3) is present in a plane, has a bore (37) for leading through the second separation rib (19) and has an enlargement (36, 36') on at least one end, by which said first separation rib (3) is laterally thrustable into a complementary shaped groove (38, 38') of a mounting part (2, 2'), in order to form a form-fitting connection with the same.

21. Cable tapping clamp according to one of claims 1 to 20, in which the mounting parts (2, 2') have projections jutting out on different sides of the first separation rib (3, 3'), and a swinging arm (7,7') is mounted on each projection.

22. Cable tapping clamp according to one of claims 1 to 21, in which the first separation rib (3, 3') and/or at least one mounting part (7, 7') is provided with a mass accumulation serving as an impact region.

23. Cable tapping clamp according to one of claims 1 to 22, in which the swinging arms (7,7') are stoppable in at least one swivelling position.

24. Cable tapping clamp according to claim 23, in which the swinging arms (7,7') are stoppable in a first swivelling position, swivelled aside from the first separation rib (3, 3'), facilitating the insertion of the wires (34 to 34^{IV}; 35 to 35^{IV}) of the main (34) and stub (35) cables, and/or a second swivelling position, swivelled towards the first separation rib (3, 3'), favouring a preliminary clamping in of wires (34 to 34^{IV}; 35 to 35^{IV}) of the main (34) and stub (35) cables.

25. Cable tapping clamp according to one of claims 1 to 24, in which the swinging arms (7, 7') are provided with chamferings (18, 18') on their free ends, which cooperate with chamferings (26, 27) in the opposite direction on the inner sides of the pressure pieces (22, 23) in order to gradually turn the swinging arms (7,7') towards the first separation rib (3, 3') upon actuation of the tensioning facility (21).

26. Cable tapping clamp according to one of claims 1 to 25, in which at least one pressure piece (22, 23) is provided with a screw bolt having the external thread which engages into the bore (20) of the second separation rib (19), or at least one pressure piece (22) has an additional bore (27), a screw (28) having the external thread (29) engaging into the additional bore (27) and into the bore (20) of the second separation rib (19) and supporting itself with a screw head (31) on the upper side of the pressure piece (22).

27. Cable tapping clamp according to one of claims 1 to 26, in which at least one pressure piece (22, 23) is provided with the internal thread.

28. Cable tapping clamp according to one of claims 1 to 27, in which the one pressure piece (22) is provided with a screw bolt with an external thread, and the other pressure piece (23) is provided with an internal thread guided on the external thread, or in which both pressure pieces (22, 23) are provided with an internal thread, which is guided on the external thread of a screw bolt, or in which both pressure pieces (22, 23) are provided with a screw bolt with an external thread, which are guided in an internal thread of the bore (20) of the separation rib (19) or of a thread pipe disposed therein.

29. Cable tapping clamp according to one of claims 1 to 28, in which the first separation rib (3, 3') and/or the second separation rib (19) are wedge-shaped for the purpose of facilitated insertion between the wires (34 to 34^{IV}) of the main cable (34).

30. Cable tapping clamp according to claim 29, in which a pressure piece (22, 23) has an accommodation which is complementary to the wedge shape of the second separation rib (19), for the purpose of being joined together with a portion of the second separation rib (19).

31. Cable tapping clamp according to one of claims 1 to 30, in which the first separation rib (3, 3') and/or the second separation rib (19) has teeth, ribs or flutes protruding on the exterior.

## Revendications

1. Borne de dérivation pour la connexion d'un câble à plusieurs fils (34) avec un câble de dérivation (35), comprenant
- Au moins une première traverse de séparation (3, 3'), qui est rapportable dans une plaine entre quatre fils (34' à 34^{IV}) du câble principal (34), de sorte que le même nombre de fils (34' à 34^{IV}) est agencé aux deux cotés de la première traverse de séparation (3, 3'),
- Deux pièces de logement (2, 2'), qui sont fixèes ou fixables dans des extrémités différentes de la première traverse de séparation (3, 3'), de sorte qu'ils sont positionnables sur des cotés opposés du câble principal (34),
- Une paire de bras pivotants, (7, 7') dans chaque pièce de logement (2, 2'), les deux bras pivotants (7, 7') de chaque paire sur une extrémité étant montés pivotants dans la pièce de logement (2, 2') aux différents cotés de la première traverse de séparation (3, 3'), de sorte que tous les bras pivotants (7, 7') sont pivotants en direction de la première traverse de séparation (3, 3'), les extrémités libres de deux bras pivotants (7, 7'), respectivement, qui sont montés dans des pièces de logement (2, 2') différentes et se trouvent au même coté de la première traverse de séparation (3, 3'), étant voisins.
- Une première zone de contact (10, 10') électriquement conductible dans le coté intérieur (9, 9') des bras pivotants (7, 7'), qui comporte au moins un dent (13, 13') pour serrer un fil (35' à 35^{IV}) d'un câble de dérivation (35), agencé entre la première zone de contact (10, 10') et la première traverse de séparation (3, 3') ou le bras pivotant (7, 7'), quand le bras pivotant (7, 7') est tourné vers la première traverse de séparation (3, 3'), et pour pénétrer ainsi avec le dent (13, 13') dans l'isolation et/ou le conducteur du fil (35' à 35^{IV}),
- Une deuxième zone de contact (11, 11') électriquement conductible dans le coté intérieur (9, 9') des bras pivotants (7, 7'), qui comporte au moins un dent (14, 14') pour serrer un fil (34' à 34^{IV}) du câble principal (34), agencé entre la deuxième zone de contact (11, 11') et la première traverse de séparation (3, 3'), quand le bras pivotant (7, 7') est tourné vers la première traverse de séparation (3, 3'), et pour pénétrer ainsi avec le dent (14, 14') dans l'isolation et/ou le conducteur du fil (34' à 34^{IV}),
- Une connexion électrique entre la première zone de contact (10, 10') et la deuxième zone de contact (11, 11') de chaque bras pivotant (7, 7'),
- une deuxième traverse de séparation (19), qui est rapportable entre quatre fils (34' à 34^{IV}) du câble principal (34) en travers de la première traverse de séparation (3, 3'), de sorte que le même nombre de fils (34' à 34^{IV}) se trouve aux deux cotés de la deuxième traverse de séparation (19), et qui présente un perçage (20) se déroulant dans la même direction, et
- un dispositif de tension (21) avec au moins un élément de filet (28) présentant un filet extérieur (29) et au moins un élément de filet (32) présentant un filet intérieur (33) assorti au ledit filet extérieur (29), qui traverse le perçage (20) et qui agît sur deux pièces de pousse (22, 23) qui se trouvent sur des cotés différents de la première traverse de séparation (3, 3') et dont chacun est extensible de l'extérieur contre les extrémités libres avoisinantes de deux bras pivotants (7, 7'), pour tourner tous les bras pivotants (7, 7') vers la première traverse de séparation (3, 3') en actionnant le dispositif de tension (21), et de serrer les fils (35' à 35^{IV}; 34' à 34^{IV}) d'un câble de dérivation (35) et d'un câble principal (34) et de contacter les conducteurs de ceux-ci par cette action.

2. Borne de dérivation selon la revendication 1, dans laquelle la première zone de contact (10, 10') se trouve dans la proximité de la pièce de logement (2, 2') montant le bras pivotant (7, 7') correspondant, les fils (35' à 35^{IV}) du câble de dérivation (35) étant à agencer entre le bras pivotant (7, 7') et la première traverse de séparation (3, 3'), et la deuxième zone de contact (11, 11') se trouve dans une distance plus grande du pièce de logement (2, 2') que la première zone de contact (10, 10') du bras pivotant (7, 7') correspondant.

3. Borne de dérivation selon la revendication 2, dans laquelle le bras pivotant (7, 7') est pourvu d'une partie de support (12, 12') saillante, supportable sur la première traverse de séparation (3, 3'), entre la première zone de contact (10, 10') et la deuxième zone de contact (11, 11').

4. Borne de dérivation selon la revendication 1, dans laquelle la première zone de contact (10, 10') est agencée dans un coté se dirigeant vers le bras pivotant (7, 7') et la deuxième zone de contact (11, 11') est agencée dans un coté se dirigeant vers la première traverse de séparation (3, 3') d' un élément de contact (39, 39'), qui est guidé de manière déplaçable en travers à l'axe de pivotement du bras pivotant (7, 7') correspondant sur ceci, pour serrer un fil (35' à 35^{IV}) d'un câble de dérivation (35), situé entre la première zone de contact (10, 10') et le bras pivotant (7, 7'), et un fil (34' à 34^{IV}) du câble principal (34), situé entre la deuxième zone de contact (11, 11') et la première traverse de séparation (3, 3'), quand le bras pivotant (7, 7') est tourné vers la première traverse de séparation (3, 3'), et pour pénétrer ainsi avec les dents (13, 13' ; 14, 14') dans les isolations et/ou les conducteurs des fils (35' à 35^{IV}; 34' à 34^{IV}).

5. Borne de dérivation selon la revendication 4, dans laquelle les éléments de contact (39, 39') ont la forme d'un U, ont la première zone de contact (10, 10') dans le coté supérieur de la base (40) et la deuxième zone de contact (10, 10') dans le coté inférieur de la base (40) et qu'ils sont guidés par les cuisses (40) dans des entraînements des bras pivotants (7, 7') recueillants ceux-ci.

6. Borne de dérivation selon la revendication 5, dans laquelle les éléments de contact (39, 39') sont encliquetables dans les cuisses (40) avec les bras pivotants (7, 7') dans une position initiale, sortant de laquelle ils sont déplaçables vers la direction des bras pivotants (7, 7').

7. Borne de dérivation selon la revendication 5 ou 6, dans laquelle les éléments de contact (39, 39') sont montés pivotants dans une cuisse (40') sur les bras pivotants (7, 7'), pour être pivotant vers la position de sortie, à partir d'une position d'ouverture, dans laquelle une autre cuisse (40) est retirée des bras pivotants (7, 7'), les éléments de contact (39, 39') étant déplaçables en direction des bras pivotants (7, 7') à partir de ladite position de sortie.

8. Borne de dérivation selon une quelconque des revendications 1 à 7, dans laquelle la première zone de contact (10, 10') est formée dans la région d'un premier logement du bras pivotant (7, 7') pour une (partielle-) coupe transversale d'un fil (35' à 35^{IV}) du câble de dérivation (35) et/ou la deuxième zone de contact (11, 11') est formée dans la région d'un deuxième logement du bras pivotant (7, 7') pour une (partielle-) coupe transversale d'un fil (34' à 34^{IV}) du câble principal (34).

9. Borne de dérivation selon la revendication 8, dans laquelle le premier logement est essentiellement demi-circulaire et/ou le deuxième logement est essentiellement quadri-circulaire.

10. Borne de dérivation selon la revendication 1 à 9, dans laquelle la première zone de contact (10, 10'), la deuxième zone de contact (11, 11') et la connexion électrique de ceux-ci est formée d'un élément de contact (39, 39') électriquement conductible du bras pivotant (7, 7'), qui est lui-même d'autre part isolant.

11. Borne de dérivation selon la revendication 10, dans laquelle les éléments de contact (39, 39') sont des pièces de construction raccordées avec des corps de base isolants des bras pivotants (7, 7').

12. Borne de dérivation selon une quelconque des revendications 1 à 11, dans laquelle les bras pivotants (7, 7') et/ou les éléments de contact (39, 39') sont échangeables, afin de réaliser des zones de contact (10, 10'; 11, 11') de géométries différentes.

13. Borne de dérivation selon une quelconque des revendications 1 à 12, dans laquelle au moins un dispositif de ressort (42) précontraint dans une manière élastique la première zone de contact (10, 10') et/ou la deuxième zone de contact (11, 11') et/ou les éléments de contact (39, 39') en direction de la première traverse de séparation (3, 3').

14. Borne de dérivation selon une quelconque des revendications 1 à 13, dans laquelle la première traverse de séparation (3, 3') et/ou la deuxième traverse de séparation (19) et/ou les pièces de logement (2, 2') sont isolantes.

15. Borne de dérivation selon une quelconque des revendications 2 à 14, dans laquelle la première traverse de séparation (3, 3') a au moins une troisième zone de contact électriquement conductible dans des cotés extérieurs dirigés vers les bras pivotants (7, 7'), qui est attribuée à la première zone de contact d'un bras pivotant (7, 7'), et a au moins une quatrième zone de contact électriquement conductible, qui est attribuée à la deuxième zone de contact (11, 11') du bras pivotant (7, 7'), les troisièmes et les quatrièmes zones de contact ayant une connexion électrique entre eux.

16. Borne de dérivation selon la revendication 15, dans laquelle la troisième zone de contact, la quatrième zone de contact et la connexion électrique entre eux sont formées d'un élément de contact additionnel électriquement conductible de la première traverse de séparation (3, 3'), qui est elle-même d'autre part isolante.

17. Borne de dérivation selon la revendication 16, dans laquelle les éléments de contact additionnels sont des pièces de construction raccordées avec des corps de base isolants de la première traverse de séparation (3, 3').

18. Borne de dérivation selon une quelconque des revendications 1 à 17, dans laquelle deux premières traverses de séparation (3, 3') sont présentes, qui sont rapportables par des directions opposées dans une plaine entre deux fils (34, 34^{IV}), respectivement, du câble principal (34).

19. Borne de dérivation selon la revendication 18, dans laquelle chacune des deux premières traverses de séparation (3, 3') est fixement attachée à une pièce de logement (2, 2').

20. Borne de dérivation selon une quelconque des revendications 1 à 18, dans laquelle seulement une première traverse de séparation (3, 3') est présente dans une plaine, et est pourvue d'un perçage (37) pour guider à travers elle la deuxième traverse de séparation (19), et possède au moins dans une extrémité un épaississement (36, 36'), avec lequel la première traverse de séparation (3) est latéralement retirable en glissant dans une rainure (38) complémentairement formée d'une pièce de logement (2, 2'), afin de former avec celle-ci une connexion crabotée.

21. Borne de dérivation selon une quelconque des revendications 1 à 20, dans laquelle les pièces de logement (2, 2') présentent des saillies débordantes sur des cotés opposés de la première traverse de séparation (3, 3') et un bras pivotant (7, 7') est monté sur chaque saillie.

22. Borne de dérivation selon une quelconque des revendications 1 à 21, dans laquelle la première traverse de séparation (3, 3') et/ou au moins une pièce de logement (2, 2') présente une accumulation de masse servant comme zone de battement.

23. Borne de dérivation selon une quelconque des revendications 1 à 22, dans laquelle les bras pivotants (7, 7') sont fixables dans au moins une position de tournage.

24. Borne de dérivation selon la revendication 23, dans laquelle les bras pivotants (7, 7') sont fixables dans une première position de tournage tournée en dehors de la première traverse de séparation (3, 3'), facilitant l'introduction des fils (34' à 34^{IV}; 35' à 35^{IV}) des câbles principal (34) et de dérivation (35), et/ou dans une deuxième position de tournage tournée vers la première traverse de séparation (3, 3') favorisant un serrement préliminaire des fils (34' à 34^{IV}; 35' à 35^{IV}) des câbles principal (34) et de dérivation (35).

25. Borne de dérivation selon une quelconque des revendications 1 à 24, dans laquelle les bras pivotants (7, 7') présentent des chamfreinages (18, 18') dans les extrémités libres, qui coopèrent avec des chamfreinages contraires (26, 27) dans les cotés intérieurs des pièces de pousse (22, 23), afin de tourner les bras pivotants (7, 7') successivement vers la première traverse de séparation (3, 3') quand le dispositif de tension (21) est actionné.

26. Borne de dérivation selon une quelconque des revendications 1 à 25, dans laquelle au moins une pièce de pousse (22, 23) présente une tige filetée ayant un filet extérieur, qui s'engrène dans le perçage (20) de la deuxième traverse de séparation (19), ou au moins une pièce de pousse (22) présente un perçage additionnel (27), une vis (28) avec une tige filetée avec un filet extérieur (29) s'engrenant dans le perçage additionnel (27) et dans le perçage (20) de la deuxième traverse de séparation (19) et s'appuyant avec une tête de vis (31) sur le coté supérieur de la pièce de pousse (22).

27. Borne de dérivation selon une quelconque des revendications 1 à 26, dans laquelle au moins une pièce de pousse (22, 23) présente un filet extérieur.

28. Borne de dérivation selon une quelconque des revendications 1 à 27, dans laquelle l'une pièce de pousse (22) présente une tige filetée avec un filet extérieur et l'autre pièce de pousse (23) présente un filet intérieur guidé sur le filet extérieur ou dans laquelle les deux pièces de pousse (22, 23) présentent un filet intérieur, qui est guidé sur le filet extérieur d'une tige filetée, ou dans lequel les deux pièces de pousse (22, 23) présentent une tige filetée avec un filet extérieur, qui est guidée dans un filet intérieur du perçage (20) de la traverse de séparation (19) ou dans un tube fileté agencé là-dedans.

29. Borne de dérivation selon une quelconque des revendications 1 à 28, dans laquelle la première traverse de séparation (3, 3') et/ou la deuxième traverse de séparation (19) sont en forme de coin, pour un rapport facilité entre les fils (34' à 34^{IV}) du câble principal (34).

30. Borne de dérivation selon la revendication 29, dans laquelle une pièce de pousse (22, 23) a un logement qui est complémentaire a la forme de coin de la deuxième traverse de séparation (19), pour être intégré avec une partie de la deuxième traverse de séparation (19).

31. Borne de dérivation selon une quelconque des revendications 1 à 30, dans laquelle la première traverse de séparation (3, 3') et/ou la deuxième traverse de séparation (19) ont des dents, des ailettes ou des cannelures saillantes dans l'extérieur.
